# EUROPÄISCHE PATENTSCHRIFT

(11) **EP 3 260 007 B1**
(45) Veröffentlichungstag und Bekanntmachung des Hinweises auf die Patenterteilung: **07.11.2018**
(21) Anmeldenummer: 17166315.6
(22) Anmeldetag: 12.04.2017
(51) Int. Cl.: A45B 23/00

(54) **SONNENSCHUTZ**
SOLAR SHADING
PROTECTION SOLAIRE

(30) Priorität: 21.06.2016 SK 500812016
(43) Veröffentlichungstag der Anmeldung: 27.12.2017
(73) Patentinhaber: WERCO trade, s.r.o., 03901 Turcianske Teplice (SK)
(72) Erfinder: VERES, Matej, 03901 Turcianske Teplice (SK)
(74) Vertreter: Jeck, Anton

(56) Entgegenhaltungen:
- DE-U1- 29 920 335
- FR-A1- 2 992 834
- US-A1- 2015 245 692
- US-B1- 6 305 394

## Beschreibung

Die vorliegende Erfindung betrifft das Gebiet des Sonnenschutzes.

Derzeit werden zur Beschattung von Balkonen, Loggien oder Wohn- und Blockhäusern, Terrassen, Liegestühlen und verschiedenen Geländen in erster Linie Markisen, Sonnensegel in verschiedenen Ausführungsformen und mit unterschiedlichen Befestigungsmethoden verwendet; verwendet werden auch Sonnenschirme.

Zu den Hauptnachteilen dieser Lösungen gehören ihre schwierige und damit zeitaufwändige Montage und Demontage. Nicht zuletzt ist auch ihr schweres und manchmal unmögliches Öffnen und Zusammenklappen auf den Balkonen oder Loggien nachteilig. Aus diesem Grund stellt sich auch ihre Verlagerung als schwierig und ineffizient heraus. Die Sonnenschirme müssen daher eine große Fläche mit Beschichtung aufweisen, so dass sie komplexer und schwieriger werden und einen großen Raum in der offenen und geschlossenen Position beanspruchen. Diese Nachteile treten am deutlichsten auf den Balkonen oder Loggien von Wohn- und Blockhäusern auf.

Am häufigsten werden zur Beschattung von Balkonen und Terrassen Markisen verwendet, die die Anforderung, den Balkon den ganzen Tag zu beschatten, erfüllen. Diese Markisen sind fest auf einen Punkt fixiert, haben eine komplexe und schwierige Konstruktion und müssen einen großen Bereich abdecken. Dies gilt insbesondere für den Ausrollmechanismus in die benötigte Beschattungsposition und den Mechanismus, um sie in der gewünschten Position zu sichern. Ihre Produktion wird dadurch aus technischer und finanzieller Sicht schwierig. Ein Nachteil der bisher genutzten Markisen, die zur Beschattung von Balkonen und Terrassen bestimmt sind, ist die Tatsache, dass ihre Montage an einer Wand oder einem anderen festen Element der Gebäudestruktur aus technischer, finanzieller und struktureller Sicht anspruchsvoll ist.

Die Verwendung von Sonnenschirmen, vor allem auf Balkonen, ist aufgrund des großen Betätigungsbereichs, der zum Öffnen und zum Schließen benötigt wird, ineffizient.

Auf dem Markt fehlen auch preisgünstigere Sonnenschutze gegen die Sonne, insbesondere für Balkone und Loggien von Wohn- und Blockhäusern, die von der Konstruktionsseite her einfach und besonders platzsparend sind, sowohl in der offenen als auch in der geschlossenen Position.

Aus der Druckschrift US 6 305 394 B1 ist ein transportabler Sonnenschutz bekannt, bei dem sich von einem vertikalen Mast eine Stange erstreckt, die mit ihrem einen Ende beweglich am Mast befestigt ist und an deren anderen Ende ein Lagerkörper befestigt ist, von dem sich wiederum eine Vielzahl von Stützen radial erstrecken, die mit ihrem einen Ende drehbar mit dem Lagerkörper verbunden sind und über denen und mit Ihnen verbunden sich ein Sonnenschirm erstreckt. Eine Strebe ist mit ihrem einen Ende drehbar mit dem oberen Ende des Masts und mit ihrem anderen Ende mit einer vorbestimmten Stelle der Stange verbunden, wobei sich die Strebe durch eine Öffnung des Sonnenschirms an der vorbestimmten Stelle erstreckt. Um den Sonnenschutz mit einer Kreisbewegung der Stützen um den Lagerkörper zusammenklappen zu können ist es notwendig, die Stütze, die in der Verlängerung der Stange mit dem Lagerkörper verbunden ist, zu lösen, wobei Lagerkörper und Stütze mittels einer flexiblen Schnur verbunden bleiben.

Die DE 299 20 335 U1, die US 2015/245692 A1 und die FR 2 992 834 A1 beschreiben jeweils einen Freiarmschirm mit radialen Schirmstreben, daran angelenkten Stützstreben und einem frei an den Stützstreben angelenkten Schirmstockschieber bzw. Schirmstock, sowie einem dezentralen, außerhalb des Schirmes stehenden Mast. Zum Zusammenfalten des Schirms wird der Schirmstockschieber bzw. Schirmstock nach unten bewegt, wodurch über die Mitnahme der Stützstreben, die damit verbundenen Schirmstreben ebenfalls gemeinsam nach unten bewegt werden. Aufgrund des Aufbaus dieses Schirmtyps ist ein platzsparendes Auf- und Abbauen erschwert und die Mechanismen sind normalerweise aufwendig und damit auch teuer.

Der Erfindung liegt daher die Aufgabe zugrunde einen Sonnenschutz zu entwickeln, der die Nachteile des Stands der Technik nicht aufweist und bei dem insbesondere alle einen Bezug aufspannenden Träger mit ihren mit dem Tragarm verbundenen Konsolen verbunden bleiben, wenn der Sonnenschutz zusammengefaltet wird.

Die gestellte Aufgabe wird durch die Merkmale des Anspruchs 1 gelöst. Dabei weist der Sonnenschutz ein Führungsrohr, einen Tragarm, einen Schwenkarm, eine obere und untere Konsole, einen Bezug und ein Schiebegelenk auf, wobei der Schwenkarm den Tragarm mit dem Führungsrohr so verbindet, dass ein Ende des Schwenkarms mit einem Gelenk des Führungsrohrs und das andere Ende des Schwenkarms mit einem Gelenk des Tragarms verbunden ist. Unter Verwendung der oberen Konsole sind am Tragarm ein rechter und ein linker oberer Träger und unter Verwendung der unteren Konsole sind am Tragarm ein rechter unterer und ein linker unterer Träger befestigt. Der Tragarm ist mit dem Führungsrohr mittels des Schiebegelenks verbunden, wobei der Tragarm und das Führungsrohr einen Winkel α im Bereich von 0° bis 80° bilden und wobei das Schiebegelenk mittels eines Verriegelungselements gesichert ist. Weiterhin ist eine untere rechte Ecke des Bezugs mit dem unteren Ende des unteren rechten Träger, eine obere rechte Ecke des Bezugs mit dem oberen Ende des oberen rechten Trägers, eine linke obere Ecke des Bezugs mit dem oberen Ende des oberen linken Trägers und eine untere linke Ecke des Bezugs mit dem unteren Ende des unteren linken Trägers verbunden. Dabei der Bezug zwischen der rechten unteren Ecke und der linken unteren Ecke geteilt.

Vorteilhaft ist auch die technische Lösung, bei der das rechte Gelenk der oberen Konsole mit dem unteren Ende des rechten oberen Trägers, das linke Gelenk der oberen Konsole mit dem unteren Ende des linken oberen Trägers, das rechte Gelenk der unteren Konsole mit dem oberen Ende des rechten unteren Trägers und das linke Gelenk der unteren Konsole mit dem oberen Ende des linken unteren Trägers verbunden ist.

Es ist vorteilhaft, wenn der Bezug an der Stelle der Teilung zwischen seiner unteren rechten Ecke und der unteren linken Ecke mit einem rechten und linken Verschluss versehen ist.

Eine andere bevorzugte Lösung ist, wenn der Bezug an der Stelle der Teilung zwischen seiner unteren rechten Ecke und der unteren linken Ecke mit einem Reißverschluss versehen ist.

Vorteilhaft ist auch die technische Lösung, bei der das Schiebegelenk schiebbar mit dem Führungsrohr verbunden ist.

Bevorzugt ist auch eine solche technische Lösung, bei der das Schiebegelenk auf das Führungsrohr aufgesetzt ist.

Vorteilhaft ist auch eine solche technische Lösung, bei der der Tragarm einen aufrechten Winkel α von 0° bis 75° bildet.

Diese technische Lösung ist im Vergleich zu den anderen Anlagen, die zur Beschattung vor der Sonne gegenwärtig benutzt werden, weniger anspruchsvoll, was den Betätigungsbereich betrifft, und die Bedienung ist einfacher. Der Sonnenschutz in der geschlossenen oder offenen Position nimmt nicht viel Raum in Anspruch. Der Sonnenschutz kann in dem Standrahmen oder zu einem Teil in der Baukonstruktion verankert werden. Durch den im unteren Bereich geteilten Bezug wird das vorteilhafte mechanisch einfache und platzsparende Hochklappen der vier Träger ermöglicht.

Die technische Lösung ist außerdem vorteilhaft, da die Sonnenstrahlen durch die Wirkung der Schwerkraft beim Öffnen des Sonnenschutzes vom oberen Ende des Arms wegreflektieren. Der Bezug sichert dabei die richtige Position.

Die Erfindung wird nun anhand der beiliegenden Zeichnung näher erläutert. Es zeigen:
- Fig. 1: eine perspektivische Ansicht einer der möglichen Ausführungen des Sonnenschutzes, der sich in der offenen Position befindet,
- Fig. 2: eine Seitenansicht des Sonnenschutzes in der Öffnungsstellung,
- Fig. 3: eine Seitenansicht des Sonnenschutzes in der geschlossenen Stellung und
- Fig. 4: eine perspektivische Ansicht des Sonnenschutzes ohne den Bezug in einer teilweise offenen Position.

Die Fig. 1 zeigt ein Beispiel des Sonnenschutzes, der zum Schutz vor der Sonne dient. Es ist eine perspektivische Ansicht des Sonnenschutzes, der sich in der offenen Position befindet. Der Sonnenschutz gemäß dieser Ausführungsform weist ein Führungsrohr 1, ein Führungsrohrgelenk 1.1 und einen Tragarm 2 auf, der mittels eines Schwenkarms 5 mit dem Führungsrohr 1 verbunden ist. Der Schwenkarm 5 verbindet den Tragarm 2 mit dem Führungsrohr 1, so dass ein Ende des Schwenkarms 5 mit dem Gelenk 1.1 des Führungsrohrs 1 verbunden ist. Das andere Ende des Schwenkarms 5 ist mit dem Gelenk 2.1 des Tragarms 2 verbunden.

Unter Verwendung der oberen Konsole 6 sind am Tragarm 2 der rechte obere Träger 4.1 und der linke obere Träger 4.2 befestigt. Das rechte Gelenk 6.1 der oberen Konsole 6 ist mit dem unteren Ende des rechten oberen Trägers 4.1 verbunden, und das linke Gelenk 6.2 der oberen Konsole 6 ist mit dem unteren Ende des linken oberen Trägers 4.2 verbunden. Gleichzeitig sind am Tragarm 2 mittels der unteren Konsole 7 der rechte untere Träger 3.1 und der linke untere Träger 3.2 befestigt. Das rechte Gelenk 7.1 der unteren Konsole 7 ist mit dem oberen Ende des rechten unteren Trägers 3.1 verbunden, und das linke Gelenk 7.2 der unteren Konsole 7 ist mit dem oberen Ende des linken unteren Trägers 3.2 verbunden.

Die untere rechte Ecke 8.1 des Bezugs 8 ist mit dem unteren Ende des unteren rechten Trägers 3.1 verbunden, und die obere rechte Ecke 8.2 des Bezugs 8 ist mit dem oberen Ende des oberen rechten Trägers 4.1 verbunden. Die linke obere Ecke 8.3 des Bezugs 8 ist mit dem oberen Ende des oberen linken Trägers 4.2 verbunden, und die untere linke Ecke 8.4 des Bezugs 8 ist mit dem unteren Ende des unteren linken Trägers 3.2 verbunden.

Der Sonnenschutz befindet sich in der Offenstellung erst dann, wenn der Bezug 8 aufgespannt ist und der rechte Verschluss 8.5 des Bezugs 8 sowie der linke Verschluss 8.6 des Bezugs 8 nebeneinanderliegen und am unteren Teil des Tragarms 2 angeschlossen sind.

Die Fig. 2 zeigt ein Beispiel der Anordnung des Führungsrohrs 1 des Sonnenschutzes, seines Tragarms 2 sowie seines Schwenkarms 5. Der Schwenkarm 5 verbindet den Tragarm 2 mit dem Führungsrohr 1, so dass ein Ende des Schwenkarms 5 mit dem Gelenk 1.1 des Führungsrohrs 1 verbunden ist. Das andere Ende des Schwenkarms 5 ist mit dem Gelenk 2.1 des Tragarms 2 verbunden. Das untere Ende des Tragarms 2 ist mit dem Führungsrohr 1 mittels eines Schiebegelenks 9 verbunden. Das Schiebegelenk 9 ist auf das Führungsrohr 1 aufgesetzt. Bei der Bewegung des Schiebegelenks 9 am Führungsrohr 1 ändert sich der Winkel α, der von dem Tragarm 2 und dem Führungsrohr gebildet wird, und zwar im Bereich von 0° bis 75°. Wenn die Oberfläche des Bezugs 8 des Sonnenschutzes in der gewünschten Stellung ist, wird das Schiebegelenk 9 mittels seines Verriegelungselements 9.1 gesichert.

Die Fig. 3 zeigt eine Seitenansicht auf den Tragarm 2 und den Schwenkarm 5 in der geschlossenen Stellung des Sonnenschutzes. Das Schiebegelenk 9 befindet sich auf dem Führungsrohr 1 in der unteren Stellung und ist hier mittels eines Verriegelungselements 9.1 des Schiebegelenks 9 gesichert.

Die Fig. 4 zeigt eine perspektivische Ansicht des Sonnenschutzes ohne den Bezug 8 in einer teilweise offenen Position. Hier kann man erkennen, dass die Sonnenstrahlen durch die Wirkung der Schwerkraft beim Öffnen des Sonnenschutzes vom oberen Ende des Arms 2 wegreflektieren.

Der Sonnenschutz gemäß dieser Erfindung kann überall dort verwendet werden, wo immer es notwendig ist, sich vor der Sonne zu schützen. Der Sonnenschutz kann zur Beschattung von Balkonen und Loggien der Wohn- und Blockhäuser, Terrassen, Liegestühlen und verschiedenen Geländen verwendet werden.

## Patentansprüche

1. Sonnenschutz, aufweisend ein Führungsrohr (1), einen Tragarm (2), einen Schwenkarm (5), eine obere Konsole (6), eine untere Konsole (7), einen Bezug (8) und ein Schiebegelenk (9), wobei der Schwenkarm (5) den Tragarm (2) mit dem Führungsrohr (1) so verbindet, dass ein Ende des Schwenkarms (5) mit einem Gelenk (1.1) des Führungsrohrs (1) und das andere Ende des Schwenkarms (5) mit einem Gelenk (2.1) des Tragarms (2) verbunden ist, wobei am Tragarm (2) mittels der oberen Konsole (6) ein rechter oberer Träger (4.1) und ein linker oberer Träger (4.2) befestigt sind, wobei am Tragarm (2) mittels der unteren Konsole (7) ein rechter unterer Träger (3.1) und ein linker unterer Träger (3.2) befestigt sind, wobei der Tragarm (2) mit dem Führungsrohr (1) mittels des Schiebegelenks (9) verbunden ist, wobei der Tragarm (2) und das Führungsrohr (1) einen Winkel α im Bereich von 0° bis 80° bilden, wobei das Schiebegelenk (9) mittels eines Verriegelungselements (9.1) gesichert ist, wobei eine untere rechte Ecke (8.1) des Bezugs (8) mit einem unteren Ende des unteren rechten Trägers (3.1) verbunden ist, wobei eine obere rechte Ecke (8.2) des Bezugs (8) mit einem oberen Ende des oberen rechten Trägers (4.1) verbunden ist, wobei eine linke obere Ecke (8.3) des Bezugs (8) mit einem oberen Ende des oberen linken Trägers (4.2) verbunden ist, wobei eine untere linke Ecke (8.4) des Bezugs (8) mit einem unteren Ende des unteren linken Trägers (3.2) verbunden ist,
**dadurch gekennzeichnet,**
**dass** der Bezug (8) zwischen der rechten unteren Ecke (8.1) und der linken unteren Ecke (8.4) geteilt ist.

2. Sonnenschutz nach Anspruch 1,
**dadurch gekennzeichnet,**
**dass** das rechte Gelenk (6.1) der oberen Konsole (6) mit dem unteren Ende des rechten oberen Trägers (4.1) verbunden ist,
**dass** das linke Gelenk (6.2) der oberen Konsole (6) mit dem unteren Ende des linken oberen Trägers (4.2) verbunden ist,
**dass** das rechte Gelenk (7.1) der unteren Konsole (7) mit dem oberen Ende des rechten unteren Trägers (3.1) verbunden ist und
**dass** das linke Gelenk (7.2) der unteren Konsole (7) mit dem oberen Ende des linken unteren Trägers (3.2) verbunden ist.

3. Sonnenschutz nach einem der Ansprüche 1 oder 2,
**dadurch gekennzeichnet,**
**dass** der Bezug (8) an der Stelle seiner Teilung zwischen seiner rechten unteren Ecke (8.1) und der unteren linken Ecke (8.4) mit einem rechten (8.5) und linken (8.6) Verschluss versehen ist.

4. Sonnenschutz nach einem der Ansprüche 1 oder 2,
**dadurch gekennzeichnet,**
**dass** der Bezug (8) an der Stelle seiner Teilung zwischen seiner rechten unteren Ecke (8.1) und der unteren linken Ecke (8.4) mit einem Reißverschluss versehen ist.

5. Sonnenschutz nach einem der Ansprüche 1 bis 4,
**dadurch gekennzeichnet,**
**dass** das Schiebegelenk (9) schiebbar mit dem Führungsrohr (1) verbunden ist.

6. Sonnenschutz nach einem der Ansprüche 1 bis 4,
**dadurch gekennzeichnet,**
**dass** das Schiebegelenk (9) auf das Führungsrohr (1) aufgesetzt ist.

7. Sonnenschutz nach einem der Ansprüche 1 bis 4,
**dadurch gekennzeichnet,**
**dass** der Tragarm (2) einen aufrechten Winkel α von 0° bis 75° mit dem Führungsrohr (1) bildet.

## Claims

1. A sun shade, having a guide tube (1), a support arm (2), a swivel arm (5), an upper console (6), a lower console (7), a covering (8), and a slide joint (9), wherein the swivel arm (5) connects the support arm (2) to the guide tube (1) in such a way that one end of the swivel arm (5) is connected to a joint (1.1) of the guide tube (1), and the other end of the swivel arm (5) is connected to a joint (2.1) of the support arm (2); and on the support arm (2), by means of the upper console (6), a right upper support rib (4.1) and a left upper support rib (4.2) are secured; and on the support arm (2), by means of the lower console (7), a right lower support rib (3.1) and a left lower support rib (3.2) are secured; and the support arm (2) is connected to the guide tube (1) by means of the slide joint (9); and that the support arm (2) and the guide tube (1) form an angle α in the range from 0° to 80°; and the slide joint (9) is secured by means of a locking element (9.1); and a lower right corner (8.1) of the covering (8) is connected to a lower end of the lower right support rib (3.1); and an upper right corner (8.2) of the covering (8) is connected to an upper end of the upper right support rib (4.1); and a left upper corner (8.3) of the covering (8) is connected to an upper end of the upper left support rib (4.2); and a lower left corner (8.4) of the covering (8) is connected to a lower end of the lower left support rib (3.2),
**characterized in that** the covering (8) is split between the right lower corner (8.1) and the left lower corner (8.4).

2. The sun shade of claim 1,
**characterized in that**
the right joint (6.1) of the upper console (6) is connected to the lower end of the right upper support rib (4.1);
that the left joint (6.2) of the upper console (6) is connected to the lower end of the left upper support rib (4.2);
that the right joint (7.1) of the lower console (7) is connected to the upper end of the right lower support rib (3.1); and
that the left joint (7.2) of the lower console (7) is connected to the upper end of the left lower support rib (3.2).

3. The sun shade of one of claims 1 or 2,
**characterized in that**
the covering (8), where it is split between its lower right corner (8.1) and the lower left corner (8.4), is provided with a right (8.5) and left (8.6) closure.

4. The sun shade of one of claims 1 or 2,
**characterized in that**
the covering (8), where it is split between its lower right corner (8.1) and the lower left corner (8.4), is provided with a zipper.

5. The sun shade of one of claims 1 through 4,
**characterized in that**
the slide joint (9) is connected slideably to the guide tube (1).

6. The sun shade of one of claims 1 through 4,
**characterized in that**
the slide joint (9) is mounted onto the guide tube (1).

7. The sun shade of one of claims 1 through 4,
**characterized in that**
the support arm (2) forms a vertical angle α of 0° to 75° with the guide tube (1).

## Revendications

1. Pare-soleil présentant un tuyau de guidage (1), un bras de support (2), un bras articulé (5), une console supérieure (6), une console inférieure (7), un rapport (8) et une articulation coulissante (9) où le bras articulé (5) relie le bras de support (2) au tuyau de guidage (1) de telle manière qu'une fin du bras articulé (5) est reliée à une articulation (1.1) du tuyau de guidage (1) et que l'autre fin du bras articulé (5) est reliée à une articulation (2.1) du bras de support (2) où le support droit supérieure (4.1) et un support gauche supérieure (4.2) sont fixés au bras de support (2) grâce la console supérieure (6) où le bras de support (2) est relié au tuyau de guidage (1) grâce à l'articulation coulissante (9) où le bras de support (2) et le tuyau de guidage (1) forment un angle dans le domaine de 0° à 80° où l'articulation coulissante (9) est protégée grâce à un élément de verrouillage (9.1) où un coin droit inférieure (8.1) du rapport (8) est relié à une fin inférieure du support droit inférieure (3.1) où une fin droite supérieure (8.2) du rapport (8) est reliée à une fin supérieure du support supérieure droit (4.1) où un coin supérieure gauche (8.3) du rapport (8) est relié à la fin supérieure du support supérieure gauche (4.2) où un coin gauche inférieure (8.4) du rapport (8) est relié à une fin inférieure du support inférieure gauche (3.2) Est caractérisé de sorte que
Le rapport (8) est partagé entre le coin inférieur droit (8.1) et le coin inférieur gauche (8.4).

2. Pare-soleil selon revendication 1
Est caractérisé de sorte que
L'articulation droite (6.1) de la console supérieure (6) est reliée à la fin inférieure du support droit supérieure (4. 1),
L'articulation gauche (6.2) de la console supérieure (6) est reliée à la fin inférieure du support gauche supérieure (4.2),
L'articulation droite (7.1) de la console inférieure (7) est reliée à la fin supérieure du support droit inférieure (3.1),
L'articulation gauche (7.2) de la console inférieure (7) est reliée à la fin supérieure du support gauche inférieure (3.2).

3. Pare-soleil selon les revendications 1 ou 2
Est caractérisé de sorte que
Le rapport (8) est muni au niveau de sa division entre son coin droit inférieure (8.1) et le coin gauche inférieure (8.4) d'une fermeture droite (8.5) et gauche (8.6).

4. Pare-soleil selon les revendications 1 ou 2
Est caractérisé de sorte que
Le rapport (8) est muni au niveau de sa division entre son coin droit inférieure (8.1) et le coin gauche inférieure (8.4) d'une fermeture à glissière.

5. Pare-soleil selon l'une des revendications 1 à 4
Est caractérisé de sorte que
L'articulation à glissement (9) est reliée au tuyau de guidage (1) de façon coulissante.

6. Pare-soleil selon l'une des revendications 1 à 4
Est caractérisé de sorte que
L'articulation coulissante (9) est superposée sur le tuyau de guidage (1).

7. Pare-soleil selon l'une des revendications 1 à 4
Est caractérisé de sorte que
Le bras de support (2) forme un angle vertical de 0° à 75° avec le tuyau de guidage (1).
